# EUROPÄISCHE PATENTSCHRIFT

(11) **EP 2 686 120 B1**
(45) Veröffentlichungstag und Bekanntmachung des Hinweises auf die Patenterteilung: **19.04.2017**
(21) Anmeldenummer: 12720066.5
(22) Anmeldetag: 13.03.2012
(51) Int. Cl.: B21D 5/02

(54) **WERKZEUG-POSITIONIERVORRICHTUNG AN EINER BIEGEPRESSE**
TOOL-POSITIONING DEVICE ON A BENDING PRESS
DISPOSITIF DE POSITIONNEMENT D'OUTIL SUR UNE PRESSE À CINTRER

(30) Priorität: 14.03.2011 AT 3462011
(43) Veröffentlichungstag der Anmeldung: 22.01.2014
(73) Patentinhaber: TRUMPF Maschinen Austria GmbH & Co. KG., 4061 Pasching (AT)
(72) Erfinder: DANNINGER, Egon, A-4060 Leonding (AT); DENKMEIER, Thomas, A-4050 Traun (AT); SECIBOVIC, Kabir, A-4623 Gunskirchen (AT)
(74) Vertreter: Burger, Hannes
(86) Internationale Anmeldenummer: PCT/AT2012/050033
(87) Internationale Veröffentlichungsnummer: WO 2012/122580

(56) Entgegenhaltungen:
- EP-A1- 2 314 393
- EP-A2- 1 155 757
- JP-A- 6 262 263
- US-A1- 2009 071 223

## Beschreibung

Die Erfindung betrifft eine Biegepresse mit einer Werkzeug-Positioniervorrichtung für Biegewerkzeuge, wie sie im Oberbegriff des Anspruches 1 beschrieben ist.

Dokument JP 6 262263 A offenbart eine Biegepresse mit einer Werkzeug-Positioniervorrichtung gemäß dem Oberbegriff des Anspruchs 1. Für den wirtschaftlichen Einsatz einer Biegepresse bei der Herstellung biegegeformter Werkteile ist vielfach vorgesehen, die Pressenbalken mit mehreren zusammenwirkenden Werkzeugsätzen für unterschiedliche Umformvorgänge zu bestücken. Bei einer erforderlichen Umrüstung der Biegepresse in Folge einer Anpassung der Werkzeugbestückung bei Änderung werkstückbedingter Vorgaben, erhöht sich jedoch damit der Rüstaufwand.

Aufgabe der Erfindung ist es, eine Werkzeug-Positioniervorrichtung zu schaffen, um Umrüstvorgänge bei der Änderung des Produktionsprogrammes zur Vermeidung von unproduktiven Nebenzeiten zu vereinfachen.

Diese Aufgabe der Erfindung wird durch die im Kennzeichenteil des Anspruches 1 wiedergegebenen Merkmale erreicht. Der Vorteil der Lösung liegt im Erreichen einer variablen Maschinenkonfiguration bei einer hohen Positioniergenauigkeit beim Wechsel von Werkzeugpositionen an den Pressenbalken ohne aufwendigen Montage- und messtechnischem Aufwand. Möglich sind aber auch die vorteilhaften Ausbildungen wie sie in den Ansprüchen 2 und 3 beschrieben sind, weil dadurch variierbare und an die Teilekonfiguration und vorgesehene Abwinkelungen anpassbare Umformfreiräume, durch die jeweilige Wahl der zur Verfügung stehenden Varianten an Werkzeugspannadaptern, erreicht werden.

Vorteilhaft sind aber auch Ausbildungen nach den Ansprüchen 4 und 5, wodurch eine universelle und variable Maschinenkonfiguration erreicht wird.

Vorteilhaft ist aber auch eine Ausbildung nach Anspruch 6, weil dadurch eine platzsparende Anordnung der Werkzeug-Positioniervorrichtung erreicht wird.

Durch die in den Ansprüchen 7 bis 9 beschriebenen vorteilhaften Weiterbildungen wird durch einen einfach vorzunehmenden Zentriervorgang eine exakte Ausrichtung des Werkzeugsatzes für die jeweiligen Werkzeugpositionen erreicht.

In den Ansprüchen 10 und 11 sind weitere vorteilhafte Ausbildungen beschrieben, wodurch ein Verstellvorgang zwischen den wahlweise vorzusehenden Werkzeugpositionen mit hoher Anschlag- und Positioniergenauigkeit erreicht wird.

Von Vorteil ist aber auch eine Ausbildung nach Anspruch 12, wodurch eine exakte Positionierung sowohl in X- wie auch Z-Richtung der Werkzeugsätze am Werkzeugbalken gewährleistet wird.

Gemäß den in den Ansprüchen 13 bis 15 beschriebenen vorteilhaften Weiterbildungen werden einander gegenüberliegende Anschlagpositionen für den Verstellvorgang des Werkzeugsatzes zwischen den Werkzeugpositionen erreicht.

Vorteilhaft ist aber auch eine Ausbildung nach Anspruch 16, wodurch zusätzliche Spannmittel für das Fixieren der Werkzeugsätze in den Werkzeugpositionen eingespart werden.

Schließlich ist aber auch eine Ausbildung nach Anspruch 17 vorteilhaft, wodurch ein sehr universeller Einsatz der mit den erfindungsgemäßen Werkzeug-Positioniervorrichtungen versehenen Biegepresse erreicht wird.

Zum besseren Verständnis der Erfindung wird diese anhand der nachfolgenden Figuren näher erläutert.

Es zeigen jeweils in stark schematisch vereinfachter Darstellung:
- Fig. 1: eine Biegepresse bestückt mit mehreren Werkzeugsätzen in vereinfachter Darstellung;
- Fig. 2: ein Teilbereich der Biegepresse;
- Fig. 3: eine erfindungsgemäße Werkzeugpositioniervorrichtung geschnitten gemäß den Linien III-III in Fig. 4;
- Fig. 4: die erfindungsgemäße Werkzeugpositioniervorrichtung geschnitten gemäß den Linien IV-IV in Fig.3;
- Fig. 5: die erfindungsgemäße Werkzeugpositioniervorrichtung geschnitten gemäß den Linien V-V in Fig. 3;
- Fig. 6: die erfindungsgemäße Werkzeugpositioniervorrichtung geschnitten gemäß den Linien VI-VI in Fig. 1.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

In den Fig. 1 und 2 ist eine Biegepresse 1 in vereinfachter Darstellung mit zwei relativ zueinander verstellbaren Werkzeugbalken 2 gezeigt. An einem Pressengestell 3, insbesondere an Seitenständern 4 ist ein feststehender Tischbalken 5 befestigt. In nicht weiter dargestellten Führungsanordnungen der Seitenständer 4 weist die Biegepresse 1 einen relativ zum Tischbalken 5 mittels einer Antriebsanordnung 6, z.B. elektromotorischen Spindeltrieb 7, gemäß Doppelpfeil 8 verstellbaren Pressenbalken 9 auf.

Selbstverständlich sind auch andere Antriebsanordnungen 6, wie beispielsweise Hydraulikantriebe mit an den Seitenständern 4 angeordneten Hydraulikzylindern, Hydromotor- Spindeltrieb etc., für den Antrieb des Pressenbalkens 9 möglich.

Im gezeigten Ausführungsbeispiel sind der Tischbalken 5 und der Pressenbalken 9 mit je zwei Werkzeugsätzen 10, 11, wie sie im Detail noch näher beschrieben werden, an gegenüberliegenden Stützflächen 12, 13 bestückt.

Jeder der Werkzeugsätze 10, 11 wird bevorzugt durch ein Spannmittel 14 aufweisendes und mit einem oder mehreren Biegewerkzeugen 15 bestückten Werkzeugspannadapter 16 gebildet, wobei zur Erzielung einer hohen Flexibilität in der Bestückung der Biegepresse eine Systemlänge 17 des Werkzeugspannadapters 16 kleiner ist, als eine Gesamtlänge 18 des Tisch- und Pressenbalkens 5, 9.

Beispiele für die Systemlänge 17, um nur einige zu nennen, sind 100 mm, 250 mm oder 500 mm. Die Bestückung der Werkzeugspannadapter 16 mit Biegewerkzeugen 15 erfolgt üblicherweise durch eine Aneinanderreihung auf eine erforderliche Biegelänge durch gleichartig geformte in unterschiedlichen Breiten verfügbare Einzelwerkzeuge in den Ausformungen als Biegestempel und Biegegesenke.

Der Werkzeugspannadapter 16 ist beispielsweise mit den Spannmitteln 14 versehen und weist eine Aufnahmenut für die Biegewerkzeuge 15 auf in der diese exakt positioniert und für Umrüstvorgänge rasch auswechselbar fixiert sind.

Durch den Einsatz derartiger Werkzeugspannadapter 16 wird auch eine entsprechende Freistellung zwischen einer Arbeitsebene und dem Tischbalken 5 und/oder dem Pressenbalken 9 erreicht

Die Werkzeugsätze 10, 11 sind die Stützflächen 12, 13 überragend am Tischbalken 5 und Pressenbalken 9 zwischen einer ersten Werkzeugposition 19 und einer zweiten Werkzeugposition 20 in Richtung der Gesamtlänge 18 verstellbar - gemäß Doppelpfeil 21 - über je eine Werkzeug-Positioniervorrichtung 22 gehaltert und in den wahlweise einnehmbaren Werkzeugpositionen 19, 20 feststellbar.

Nach einer bevorzugten Ausbildung sind zwei Werkzeugpositionen 19, 20 vorgesehen, wobei die erste Werkzeugposition 19 die Werkzeugsätze 10, 11 in einer Stellung fluchtend mit Seitenflächen 23, 24 des Tischbalkens 5 und Pressenbalkens 9 und in einer zweiten Stellung fluchtend mit einer Mittelebene 25 der Biegepresse 1 vorsieht, wobei sich die Werkzeugpositionen 19, 20 überlappen.

Wie weiter der Fig. 1 zu entnehmen, besteht eine bevorzugte Bestückung der Biegepresse 1 mit zwei der Werkzeugsätze 11 am Tischbalken 5 und zwei der Werkzeugsätze 10 am Pressenbalken 9, wobei die Systemlänge 17 und die Gesamtlänge 18 derart zueinander abgestimmt sind, dass bei einer entsprechenden Überlappung der Werkzeugpositionen 19, 20 die oben beschriebenen Stellungen der Werkzeugsätze 10, 11 eingenommen werden und ein entsprechender Verstellbereich 31 durch die nachfolgend beschriebene Werkzeug-Positioniervorrichtung 22 erreicht wird.

Die Figuren 3 bis 5 zeigen nunmehr eine mögliche Ausgestaltung der Werkzeug-Positioniervorrichtung 22 am Beispiel des Werkzeugsatzes 10 am Pressenbalken 9, wobei darauf verwiesen wird, dass die Ausgestaltung auch für die weiteren Werkzeug-Positioniervorrichtungen 22 zu der beschriebenen einheitlich ist.

In der Stützfläche 12 des Pressenbalkens 9 ist über die Gesamtlänge 18 verlaufend eine Aufnahmenut 32 mit einem T-Querschnitt angeordnet. Über eine halbe Gesamtlänge 18 erstreckend sind in dieser Aufnahmenut 32 durch Einsenkungen in Seitenflanken 33, 34 der Aufnahmenut 32 gebildete Aufnahmekammern 35 in denen zwei Paar Positionierelemente 36 angeordnet sind, die klauenförmige Fortsätze 37, 38 aufweisen. Die klauenförmigen Fortsätze 37, 38 verlaufen zueinander beabstandet und parallel und überragen das Positionierelement 36. Durch diese Ausbildung des Positionierelementes 36 mit den klauenförmigen Fortsätzen 37, 38 wird am Positionierelemente 36 eine einseitig offene Anschlag- und Zentrieraufnahme 39 erreicht.

Eine Breite 40 des Positionierelements 36 ist kleiner als eine Breite 41 der durch die Ausfräsungen gebildeten Aufnahmekammer 35. Dadurch wird eine in Bezug auf eine Längsmittelachse 42 senkrecht verlaufende Verstellung, entsprechend einer X- Achsrichtung - gemäß Doppelpfeil 43 - des Positionierelements 36 in der Aufnahmekammer 35 längs eines zylindrischen Führungsmittels 44, welches das Positionierelement 36 in der Aufnahmekammer 35 verschiebbar lagert, erreicht.

Eine Verstellung des Positionierelements 36 und damit der Anschlag- und Zentrieraufnahme 39 in Bezug auf die Längsmittelachse 42 erfolgt über einander gegenüberliegend in die Aufnahmenut 32 ragende Stellschrauben 45 die am Positionierelement 36 anwirken.

Dies ermöglicht in Verbindung mit einem Paar von am Werkzeugspannadapter 16 angeordneten und in die Aufnahmenut 32 einragenden und mit den Anschlag- und Zentrieraufnahme 39 zusammenwirkenden Positioniermitteln 46 eine Justierung des Werkzeugadapters 16 und damit des Werkzeugsatzes 10 mit dem Biegewerkzeug bezüglich der Längsmittelachse 42 in den jeweiligen Werkzeugpositionen.

Ein derartiger Positioniervorgang in den Werkzeugpositionen durch Verstellung der Positionierelemente 36 mittels der Stellschrauben 45 ist als einmaliger Inbetriebnahme- bzw. Wartungsvorgang zu betrachten und gewährleistet eine exakt reproduzierbare Stellung des Werkzeugsatzes bez. der X- Position - gemäß Doppelpfeil 43- nach jedem Verstellvorgang zwischen den Werkzeugpositionen.

Zur Ausschaltung eines seitlichen Spiels der Positioniermittel 46 in den Anschlag- und Zentrieraufnahmen 39 der Positionierelemente 36 sind zusammenwirkende Positionierflächen an den kammartigen Fortsätzen 37, 38 der Positionierelemente 36 und den Positioniermitteln 46 vorgesehen. Abschrägungen oder kurvige Ausbildungen an Enden der Fortsätze 37, 38 gewährleisten ein einwandfreies Einführen der Positioniermittel 46 in die Anschlag- und Zentrieraufnahmen 39 der Positionierelemente 36 beim Verstellvorgang des Werkzeugspannadapters 16 zwischen den Werkzeugpositionen.

Die paarweise zusammenwirkenden Positionierelemente 36 sind hinsichtlich den Anschlag- und Zentrieraufnahmen 39 mit gleichgerichtet vorragenden Fortsätzen 37, 38 in der T- Nut angeordnet und demgegenüber sind die Fortsätze 37, 38 des weiteren Paares der Positionierelemente 36 gegengleich gerichtet, wodurch für die Verstellung des Werkzeugspannadapters 16 für jede der Werkzeugpositionen exakt wirkende Anschlagsmittel durch die Positionierelemente 36 bestehen.

Nach einer bevorzugten Ausbildung werden die Positioniermittel 46 durch Gewinde- Passstifte 47 mit auf diesen drehbar gelagerten Passhülsen 48 gebildet, wobei die Passhülsen 48 zur Positionierung des Werkzeugspannadapters 16 mit den Anschlag- und Zentrieraufnahmen 39 der Positionierelemente 36 je Paar der gegengleich ausgerichteten Positionierelemente 36 und je Werkzeugposition in Eingriff bringbar sind. Vorteilhaft ist dabei, am Umfang der Passhülsen 48 diametral gegenüberliegende Abflachungen vorzusehen, welche mit einander gegen überliegenden Zentrierflächen der Fortsätze 37, 38 zusammenwirken. Weiter von Vorteil ist, wenn die Fortsätze 37, 38 eine gegen die Abflachungen an der Passhülse gerichtete Federwirkung ausüben wodurch ein seitliches Spiel verhindert wird.

Das Paar der am Werkzeugspannadapter 16 vorgesehenen Gewinde-Passstifte 47 sind mit einer Führungsleiste 49, welche in der Aufnahmenut 32, insbesondere der T-Nut verschiebbar angeordnet ist, verbunden, wodurch bei hängender Anordnung des Werkzeugspannadapters 16, gemäß dem beschriebenen Beispiel, ein gesicherter Halt des Werkzeugsatzes 10 am Pressenbalken 9 erreicht wird.

Des Weiteren ragen die Gewinde-Passstifte 47 mit einem Gewindefortsatz 50 in eine im Werkzeugspannadapter 16 angeordnete schlitzförmige Ausnehmung 51 ein, in der auf dem Gewindefortsatz 50 eine Spannmutter 52 vorgesehen ist. Mittels dieser Spannmutter 52 erfolgt durch Aufbringung einer Klemmkraft zwischen der in der Aufnahmenut 32 befindlichen Führungsleiste 49 über den Gewinde-Passstift 47 eine Festlegung der Position des Werkzeugspannadapters 16 am Pressenbalken 9. Nach einem Lösen der Spannmutter 52 und damit Aufhebung der Klemmkraft wird andererseits die Verstellung des Werkzeugsatzes 10 ermöglicht.

Ein Mittenabstand 53 zwischen den Positioniermitteln 46 ist geringfügig größer als ein Mittenabstand 54 der Anschlag- und Zentrieraufnahmen 39 des Paares der zusammenwirkenden Positionierelemente 36, wodurch ein geringes Längsspiel zwischen den Positionierelementen 36 und den Positioniermitteln 46 erreicht wird und damit die Anschlagposition in Richtung der Längserstreckung des Pressenbalkens 9 durch einen Endanschlag an nur einem der Positioniermittel 46 gewährleistet ist.

Der in der Fig. 5 gezeigte Werkzeugspannadapter 16 ist nach einer möglichen Variante in zweistückiger Ausbildung und umfasst einen Adapterblock 55, der über die Werkzeug- Positioniervorrichtung 22 in der Aufnahmenut 32 des Pressenbalkens 9, wie bereits vorhergehend beschrieben, verstellbar gelagert ist. An einer Stirnfläche 56 ist eine mit einer Nut 57 zur Aufnahme eines Werkzeugkopfes 58 und den Spannmitteln 14, z.B. Spannschrauben, Hydraulikspannmittel etc., versehene Werkzeugaufnahme 59 befestigt.

Die Fig. 6 betrifft analog zur vorhergehenden Beschreibung die Anordnung des Werkzeugspannadapters 16 mit dem Biegewerkzeug 15 und der Werkzeug- Positioniervorrichtung 22 am feststehenden Tischbalken 5.

Dabei ist in der Stützfläche 13 die Aufnahmenut 32 vorgesehen, in welcher die Positionierelement 36 mit den Fortsätzen 37, 38 zur Aufnahme der Passhülsen 48 der Positioniermittel 46 angeordnet sind und damit eine exakte Positionierung des das Biegewerkzeug 15 aufnehmenden Werkzeugspannadapters 16 um den Verstellbereich des Werkzeugsatzes 11 in den wählbaren Werkzeugpositionen gewährleistet ist.

Die Fixierung der Werkzeugsätze 10, 11 in den jeweils gewählten Werkzeugpositionen erfolgt über eine gleitfeste Klemmung des Werkzeugspannadapters 16 an der Stützfläche 12 des Pressenbalkens 9 bzw. der Stützfläche 13 des Tischbalkens 5. Dazu weist der Gewinde Passstift 47 an seinen entgegen gesetzten Enden jeweils den Gewindefortsatz 50 auf.

Über Gewindeschluss ist der Gewinde Passstift 47 mit der in der Aufnahmenut 32, insbesondere der T- Nut des Tischbalkens 5 bzw. Pressenbalkens 9 verschiebbar angeordneten Führungsleiste 49 fest verbunden und ragt mit dem weiteren Gewindefortsatz 50 durch eine Bohrung 56 in die schlitzförmige Ausnehmung 51 des Werkzeugspannadapters 16 ein. Mittels der auf diesem Gewindefortsatz 50 vorgesehenen Spannmutter 52 wird nun einerseits die erforderliche Klemmkraft zur Fixierung der Werkzeugposition des jeweiligen Werkzeugsatzes 10, 11 am Tischbalken 5 bzw. Pressenbalken 9 und andererseits ein Lösen der Klemmkraft für einen Wechsel der Werkzeugposition erreicht.

Der in der Fig. 6 gezeigte Werkzeugspannadapter 16 ist nach einer weiteren Variante in einstückiger Ausbildung und ist der Adapterblock 55 mit der den Werkzeugkopf 58 aufnehmenden Nut 57 und auch die Spannmittel 14, z.B. Spannschrauben, Hydraulikspannmittel etc., für das Spannen des Biegewerkzeuges 15.

Zurückkommend auf die Fig. 1 und 2 soll noch eine mögliche Auslegung der Biegepresse 1 ergänzend erläutert werden. Nach dieser sind am Tischbalken 5 und am Pressenbalken 9 jeweils zwei Werkzeugsätze 10, 11 mittels je einer der Werkzeug- Positioniervorrichtungen 22 zwischen einer ersten Werkzeugposition 19 und einer zweiten Werkzeugposition 20 verstellbar angeordnet. In der ersten Werkzeugposition 19 sind, wie der Fig. 1 zu entnehmen, die Werkzeugsätze 10, 11 mit Seitenflächen 23, 24 des Tischbalkens 5 und Pressenbalkens 9 fluchtend positioniert.

Nach einer bevorzugten Ausbildung beträgt die Gesamtlänge 18 der Werkzeugbalken 2 die zweifache Systemlänge 17 der Werkzeugsätze 10, 11 zuzüglich des zweifachen Verstellbereiches 31.

In der zweiten Werkzeugposition 20 sind, wie der Fig. 2 zu entnehmen, nach der o.a. Längenabstimmung der Gesamtlänge 18 und der Systemlänge 17 damit die Werkzeugsätze nach einer Verstellung um den Verstellbereich 31 - gemäß Pfeile 21 in Fig.1 - fluchtend auf die Mittelebene 25 positioniert.

Dies ermöglicht eine rasche und damit wirtschaftliche, an jeweilige Einsatzbedingungen angepasste Maschinenkonfiguration, z.B. mit den ersten Werkzeugpositionen 19, womit für eine Kleinteilebearbeitung ein Freiraum 60 zwischen den Werkzeugsätzen 10, 11 für etwaige Manipulationen mit einer Handhabungsvorrichtung, bzw. mit den Werkzeugpositionen 20 eine zweifache Systemlänge 17 als Biegelänge bei größeren Werkteilen und rascher Umrüstung der Biegepresse erreicht wird.

Die Ausführungsbeispiele zeigen mögliche Ausführungsvarianten der Werkzeug- Positioniervorrichtung, wobei an dieser Stelle bemerkt sei, dass die Erfindung nicht auf die speziell dargestellten Ausführungsvarianten derselben eingeschränkt ist.

Der Ordnung halber sei abschließend darauf hingewiesen, dass zum besseren Verständnis des Aufbaus der Werkzeug- Positioniervorrichtung diese bzw. deren Bestandteile teilweise unmaßstäblich und/oder vergrößert und/oder verkleinert dargestellt wurden.

**Bezugszeichenaufstellung**

| | | | |
|---|---|---|---|
| 1 | Biegepresse | 41 | Breite |
| 2 | Werkzeugbalken | 42 | Längsmittelachse |
| 3 | Pressengestell | 43 | Doppelpfeil |
| 4 | Seitenständer | 44 | Führungsmittel |
| 5 | Tischbalken | 45 | Stellschraube |
| | | | |
| 6 | Antriebsanordnung | 46 | Positioniermittel |
| 7 | Spindeltrieb | 47 | Gewinde-Passstift |
| 8 | Doppelpfeil | 48 | Passhülse |
| 9 | Pressenbalken | 49 | Führungsleiste |
| 10 | Werkzeugsatz | 50 | Gewindefortsatz |
| | | | |
| 11 | Werkzeugsatz | 51 | Ausnehmung |
| 12 | Stützfläche | 52 | Spannmutter |
| 13 | Stützfläche | 53 | Mittenabstand |
| 14 | Spannmittel | 54 | Mittenabstand |
| 15 | Biegewerkzeug | 55 | Adapterblock |
| | | | |
| 16 | Werkzeugspannadapter | 56 | Stirnfläche |
| 17 | Systemlänge | 57 | Nut |
| 18 | Gesamtlänge | 58 | Werkzeugkopf |
| 19 | Werkzeugposition | 59 | Werkzeugaufnahme |
| 20 | Werkzeugposition | 60 | Freiraum |
| | | | |
| 21 | Doppelpfeil | | |
| 22 | Werkzeug-Positioniervorrichtung | | |
| 23 | Seitenfläche | | |
| 24 | Seitenfläche | | |
| 25 | Mittelebene | | |
| | | | |
| 26 | | | |
| 27 | | | |
| 28 | | | |
| 29 | | | |
| 30 | Aufstandsfläche | | |
| | | | |
| 31 | Verstellbereich | | |
| 32 | Aufnahmenut | | |
| 33 | Seitenflanke | | |
| 34 | Seitenflanke | | |
| 35 | Aufnahmekammer | | |
| | | | |
| 36 | Positionierelement | | |
| 37 | Fortsatz | | |
| 38 | Fortsatz | | |
| 39 | Anschlag- und Zentrieraufnahme | | |
| 40 | Breite | | |

## Patentansprüche

1. Biegepresse (1) mit einer Werkzeug- Positioniervorrichtung (22) für zumindest zwei in Richtung einer Länge (18) eines Werkzeugbalkens (2) der Biegepresse (1) wahlweise festlegbare Werkzeugpositionen (19, 20) für zumindest einen Werkzeugsatz (10, 11) aus einem Werkzeugspannadapter (16) und zumindest einem Biegewerkzeug (15), **dadurch gekennzeichnet, dass** mit dem Werkzeugbalken (2) verbunden je Werkzeugposition (19, 20) ein Paar in Richtung der Länge (18) des Werkzeugbalkens (2) beabstandet klauenförmige Positionierelemente (36) angeordnet sind, die um einen Verstellbereich (55) des Werkzeugsatzes (10, 11) voneinander distanziert sind und der Werkzeugspannadapter (16) in einer in Richtung der Länge (18) des Werkzeugbalkens (2) verlaufenden Aufnahmenut (32) verstellbar gelagert ist und ein Paar mit den Positionierelementen (36) in der jeweiligen Werkzeugposition (19, 20) in Eingriff bringbare Positioniermittel (46) aufweist.

2. Biegepresse (1) nach Anspruch 1, **dadurch gekennzeichnet, dass** der Werkzeugspannadapter (16) einstückig ausgebildet ist und eine Werkzeugaufnahme (59) und Spannmitteln (14) für die Bestückung mit den Biegewerkzeugen (15) aufweist,

3. Biegepresse (1) nach Anspruch 1, **dadurch gekennzeichnet, dass** der Werkzeugspannadapter (16) und die die Spannmittel (14) aufweisende Werkzeugaufnahme (59) zweistückig ausgebildet sind.

4. Biegepresse (1) nach Anspruch 1, **dadurch gekennzeichnet, dass** die Werkzeugbalken (2) einen feststehenden Tischbalken (5) und einen relativ dazu verstellbaren Pressenbalken (9) ausbilden.

5. Biegepresse (1) nach Anspruch 1, **dadurch gekennzeichnet, dass** die Aufnahmenut (32) durch eine in einer Stützfläche (12, 13) des Werkzeugbalkens (2) angeordnete T- Nut gebildet ist.

6. Biegepresse (1) nach Anspruch 1, **dadurch gekennzeichnet, dass** das Positionierelement (36) in einer Aufnahmekammer (35) der Aufnahmenut (32) angeordnet ist.

7. Biegepresse (1) nach Anspruch 1 oder 6, **dadurch gekennzeichnet, dass** das Positionierelement (36) in zur Längserstreckung der Aufnahmenut (32) senkrecht verlaufenden Richtung verstellbar ausgebildet ist.

8. Biegepresse (1) nach Anspruch 7, **dadurch gekennzeichnet, dass** das Positionierelement (36) längs eines zur Aufnahmenut (32) quer erstreckenden Führungsstiftes (44) verstellbar gelagert ist.

9. Biegepresse (1) nach Anspruch 7, **dadurch gekennzeichnet, dass** am Pressenbalken (2) Stellschrauben (45), für die Verstellung des Positionierelementes (36) vorgesehen sind.

10. Biegepresse (1) nach Anspruch 1, **dadurch gekennzeichnet, dass** das Positioniermittel (46) durch einen mit einer Passhülse (48) versehenen, in die Aufnahmenut (32) einragenden Gewinde- Passstift (47) gebildet ist.

11. Biegepresse (1) nach Anspruch 10, **dadurch gekennzeichnet, dass** die Passhülse (48) am Gewinde-Passstift (47) drehbar gelagert ist.

12. Biegepresse (1) nach Anspruch 1, **dadurch gekennzeichnet, dass** klauenförmige, das Positionierelement (36) in einer Verstellrichtung des Werkzeugsatzes (10, 11) überragende Fortsätze (37, 38) eine Anschlag- und Zentrieraufnahme (39) für das Positioniermittel (46) ausbilden.

13. Biegepresse (1) nach Anspruch 12, **dadurch gekennzeichnet, dass** sich die Fortsätze (37, 38) je Paar der Positionierelemente (36) gleichgerichtet in der Aufnahmenut (32) erstrecken.

14. Biegepresse (1) nach Anspruch 12, **dadurch gekennzeichnet, dass** sich die Fortsätze (37, 38) der paarweise je Werkzeugposition (19, 20) vorgesehenen Positionierelemente (36) einander entgegengesetzt gerichtet angeordnet sind.

15. Biegepresse (1) nach Anspruch 12, **dadurch gekennzeichnet, dass** zwischen dem Paar der Positionierelemente (36) einer Werkzeugposition (19) ein Positionierelement (36) des weiteren Paares der Positionierelemente (36) der weiteren Werkzeugposition (20) angeordnet ist.

16. Biegepresse (1) nach Anspruch 1, **dadurch gekennzeichnet, dass** der Werkzeugspannadapter (16) an dem Werkzeugbalken (2) über eine, das Paar der Positioniermittel (46) verbindende, in der Aufnahmenut (32) verstellbar gelagerte Führungsleiste (49) gehalten ist und gegen eine Stützfläche (12, 13) des Werkzeugbalkens (2) in der Werkzeugposition (19, 20) fixierbar ist.

17. Biegepresse (1) nach Anspruch 1, **dadurch gekennzeichnet, dass** am Werkzeugbalken (2) in Richtung der Länge (18) zwei der Werkzeug- Positioniervorrichtungen (22) nach einem der Ansprüche 1 bis 16 vorgesehen sind.

## Claims

1. Bending press (1) with a tool-positioning device (22) for at least two tool positions (19, 20) for at least one tool set (10, 11) comprising a tool clamping adapter (16) and at least one bending tool (15), which tool positions (19, 20) can be optionally fixed in the direction of a length (18) of a tool bar (2) of a bending press (1), **characterized in that** for each tool position (19, 20) a pair of claw-shaped positioning elements (36) that are spaced apart in the direction of the length (18) of the tool bar (2) are arranged connected to the tool bar (2), which positioning elements (36) are spaced from each other by an adjustment range (55) of the tool set (10, 11) and the tool clamping adapter (16) is adjustably mounted in a holding slot (32) running in the direction of the length (18) of the tool bar (2) and comprises a pair of positioning means (46) that can be brought into engagement with the positioning elements (36) in the respective tool position (19, 20).

2. The bending press (1) according to claim 1, **characterized in that** the tool clamping adapter (16) is formed in one piece and has a tool holder (59) and clamping means (14) for the equipping with the bending tools (15).

3. The bending press (1) according to claim 1, **characterized in that** the tool clamping adapter (16) and the tool holder (59) having the clamping means (14) are formed in two pieces.

4. The bending press (1) according to claim 1, **characterized in that** the tool bar (2) is formed by a fixed table bar (5) and a press bar (9) which is adjustable relative to this.

5. The bending press (1) according to claim 1, **characterized in that** the holding slot (32) is formed by a T-slot arranged in a supporting surface (12, 13) of the tool bar (2).

6. The bending press (1) according to claim 1, **characterized in that** the positioning element (36) is arranged in a holding chamber (35) of the holding slot (32).

7. The bending press (1) according to claim 1 or 6, **characterized in that** the positioning element (36) is configured to be adjustable in the direction running perpendicular to the longitudinal extension of the holding slot (32).

8. The bending press (1) according to claim 7, **characterized in that** the positioning element (36) is mounted adjustably along a guide pin (44) extending transversely to the holding slot (32).

9. The bending press (1) according to claim 7, **characterized in that** adjusting screws (45) are provided in the press bar (2) for the adjustment of the positioning element (36).

10. The bending press (1) according to claim 1, **characterized in that** the positioning element (46) is formed by a threaded register pin (47) provided with an adapter sleeve (48) and projecting into the holding slot (32).

11. The bending press (1) according to claim 10, **characterized in that** the adapter sleeve (48) is rotatably mounted on the threaded register pin (47).

12. The bending press (1) according to claim 1, **characterized in that** claw-shaped extensions (37, 38) projecting beyond the positioning element (36) in an adjustment direction of the tool set (10, 11) form a stop and centring receptacle (39) for the positioning means (46).

13. The bending press (1) according to claim 12, **characterized in that** extensions (37, 38) per pair of positioning elements (36) extend in the same direction in the holding slot (32).

14. The bending press (1) according to claim 12, **characterized in that** the extensions (37, 38) of the positioning elements (36) provided in pairs per tool position (19, 20) are arranged directed in opposite directions to one another.

15. The bending press (1) according to claim 12, **characterized in that** a positioning element (36) of the further pair of positioning elements (36) of the further tool position (20) is arranged between the pair of positioning elements (36) of a tool position (19).

16. The bending press (1) according to claim 1, **characterized in that** the tool clamping adapter (16) is held on the tool bar (2) by means of a guide strip (49) connecting the pair of positioning means (46) and mounted adjustably in the holding slot (32), and can be fixed against a support surface (12, 13) of the tool bar (2) in the tool position (19, 20).

17. The bending press (1) according to claim 1, **characterized in that** two of the tool positioning devices (22) according to any one of claims 1 to 16 are provided on the tool bar (2) in the direction of the length (18).

## Revendications

1. Presse plieuse (1) avec un dispositif de positionnement d'outil (22) pour au moins deux positions d'outil (19, 20) pouvant être définies sélectivement dans la direction d'une longueur (18) d'une poutre d'outils (2) de la presse plieuse (1) pour au moins un ensemble d'outils (10, 11) d'un adaptateur de serrage d'outil (16) et au moins un outil de cintrage (15), **caractérisé en ce que** pour chaque position d'outil (19, 20) reliée à la poutre d'outils (2) est fournie une paire d'éléments de positionnement (36) en forme de griffe espacés dans le sens de la longueur (18) de la poutre d'outils (2), qui sont à distance l'un de l'autre sur une plage de réglages (55) de l'ensemble d'outils (10, 11), et l'adaptateur de serrage d'outil (16) est monté pouvant être réglé dans une rainure de réception (32) s'étendant dans la direction de la longueur (18) de la poutre d'outils (2), et présente une paire de moyens de positionnement (46) pouvant être mis en prise avec les éléments de positionnement (36) dans les positions d'outil respectives (19, 20).

2. Presse plieuse (1) selon la revendication 1, **caractérisée en ce que** l'adaptateur de serrage d'outil (16) est formé d'un seul tenant, et présente un logement d'outil (59) et des moyens de serrage (14) pour l'assemblage avec les outils de cintrage (15).

3. Presse plieuse (1) selon la revendication 1, **caractérisée en ce que** l'adaptateur de serrage d'outil (16) et le logement d'outil (59) présentant les moyens de serrage (14) sont formés en deux parties.

4. Presse plieuse (1) selon la revendication 1, **caractérisée en ce que** la poutre d'outils (2) forme une poutre de banc fixe (5) et un pressoir (9) pouvant être réglé par rapport à celle-ci.

5. Presse plieuse (1) selon la revendication 1, **caractérisée en ce que** la rainure de réception (32) est formée par une rainure en T agencée dans une surface d'appui (12, 13) de la poutre d'outils (2).

6. Presse plieuse (1) selon la revendication 1, **caractérisée en ce que** l'élément de positionnement (36) est agencé dans une chambre de réception (35) de la rainure de réception (32).

7. Presse plieuse (1) selon la revendication 1 ou 6, **caractérisée en ce que** l'élément de positionnement (36) est réalisé pouvant être réglé dans une direction s'étendant transversalement à la dimension longitudinale de la rainure de réception (32).

8. Presse plieuse (1) selon la revendication 7, **caractérisée en ce que** l'élément de positionnement (36) est monté pouvant être réglé le long d'une broche de guidage (44) s'étendant transversalement à la rainure de réception (32).

9. Presse plieuse (1) selon la revendication 7, **caractérisée en ce que** des vis de réglage (45) sont prévues sur le pressoir (2), pour le réglage des éléments de positionnement (36).

10. Presse plieuse (1) selon la revendication 1, **caractérisée en ce que** les moyens de positionnement (46) sont formés par une goupille filetée (47) prévue avec une douille d'ajustement (48) et venant en prise dans la rainure de réception (32).

11. Presse plieuse (1) selon la revendication 10, **caractérisée en ce que** la douille d'ajustement (48) est montée de manière rotative sur la goupille filetée (47).

12. Presse plieuse (1) selon la revendication 1, **caractérisée en ce que** des extensions (37, 38) faisant saillie des éléments de positionnement en forme de griffe (36) dans une direction de réglage de l'ensemble d'outils (10, 11), forment un logement de butée et de centrage (39) pour les moyens de positionnement (46).

13. Presse plieuse (1) selon la revendication 12, **caractérisée en ce que** les extensions (37, 38) de chaque paire d'éléments de positionnement (36) s'étendent de manière alignée dans la rainure de réception (32).

14. Presse plieuse (1) selon la revendication 12, **caractérisée en ce que** les extensions (37, 38) des éléments de positionnement (36) prévus par paire pour chaque position d'outil (19, 20) sont agencées dans des directions opposées les unes par rapport aux autres.

15. Presse plieuse (1) selon la revendication 12, **caractérisée en ce qu'**entre la paire d'éléments de positionnement (36) est agencée une position d'outil (19) d'un élément de positionnement (36) de la paire suivante d'éléments de positionnement (36) de la position d'outil (20) suivante.

16. Presse plieuse (1) selon la revendication 1, **caractérisée en ce que** l'adaptateur d'outil de serrage (16) est supporté sur la poutre d'outils (2) par l'intermédiaire d'un rail de guidage (49) relié à la paire des moyens de positionnement (46) et monté pouvant être réglé dans la rainure de réception (32), et peut être fixé contre une surface d'appui (12, 13) de la poutre d'outils (2) dans la position d'outil (19, 20).

17. Presse plieuse (1) selon la revendication 1, **caractérisée en ce que** deux des dispositifs de positionnement d'outil (22) selon l'une quelconque des revendications 1 à 16 sont prévus sur la poutre d'outils (2) dans la direction de la longueur (18).
